# EUROPÄISCHE PATENTSCHRIFT

(11) **EP 2 838 648 B1**
(45) Veröffentlichungstag und Bekanntmachung des Hinweises auf die Patenterteilung: **22.03.2017**
(21) Anmeldenummer: 13719443.7
(22) Anmeldetag: 18.04.2013
(51) Int. Cl.: B01F 3/08, B01F 5/06, B01F 5/16, B01F 5/08, B01F 13/10

(54) **VERFAHREN ZUR EMULSIONSBEHANDLUNG**
METHOD FOR EMULSION TREATMENT
PROCÉDÉ DE TRAITEMENT D'UNE ÉMULSION

(30) Priorität: 18.04.2012 DE 102012206399
(43) Veröffentlichungstag der Anmeldung: 25.02.2015
(73) Patentinhaber: EGM-Holding-International GmbH, 26871 Papenburg (DE)
(72) Erfinder: MOROZ, Vladimier, Novotscherkassk (RU); COSOV, Wilhelm, Chisinau 2064 (MD); GESEN, Wolfgang, 26871 Papenburg (DE); GESEN, Timo, 26871 Papenburg (DE); KLAUSER, Viktor, 26871 Papenburg (DE); LINOW, Andre, 26180 Rastede (DE)
(74) Vertreter: Claessen, Rolf
(86) Internationale Anmeldenummer: PCT/EP2013/058060
(87) Internationale Veröffentlichungsnummer: WO 2013/156556

(56) Entgegenhaltungen:
- EP-A2- 2 025 392
- DE-A1- 2 505 490
- US-A- 4 127 332

## Beschreibung

Die Erfindung betrifft ein Verfahren zur Herstellung einer einphasigen phasenstabilen Flüssigkeit.

Zum einen sind hyperbolische Trichter aus beispielsweise DE 10 2008 046 889 bekannt, um Flüssigkeiten in schnelle Rotationsbewegung zu versetzen.

Weiterhin ist beispielsweise aus US 8 088 273 (Spalte 5, Zeilen 30 ff.) bekannt, dass harte Kavitation von Emulsionen zu grundlegenden chemischen Veränderungen führen kann.

Die US-A-4 127 332 offenbart ein Verfahren gemäß dem Oberbegriff des Anspruchs 1.

Bislang war es praktisch nicht möglich, ohne Emulgatoren phasenstabile Flüssigkeiten aus einer lipophilen Phase und einer hydrophilen Phase herzustellen.

Die Aufgabe der vorliegenden Erfindung besteht also darin, ein Verfahren zur Herstellung von einphasigen phasenstabilen Flüssigkeiten aus einer lipophilen Phase und einer hydrophilen Phase herzustellen.

Die der Erfindung zu Grunde liegende Aufgabe wird in einer ersten Ausführungsform gelöst durch ein Verfahren gemäß Anspruch 1.

Beim erfindungsgemäßen Verfahren wird vorzugsweise die Absenkung des statischen Drucks im zweiten Schritt durch den Auslass der Mischung aus einer Düse bewirkt. Durch den schlagartigen Druckabfall beim Austritt aus der Düse entstehen so Kaviationsblasen durch sog. harte Kavitation, da die Flüssigkeit eine erhebliche Geschwindigkeit (auch beispielsweise durch die Rotationsbewegung) beim Durchtritt durch die Düse aufweist. Es wird angenommen, dass es hierbei und insbesondere bei der anschließenden Implosion der Kavitationsblasen zu chemischen Veränderungen kommt.

Beim erfindungsgemäßen Verfahren versetzt man die Mischung vor dem zweiten Schritt in eine rotierende Bewegung.

Beim erfindungsgemäßen Verfahren erzeugt man die rotierende Bewegung der Mischung durch eine Schnecke mit einem spiralförmigen sich verjüngenden Rohr.

Beim erfindungsgemäßen Verfahren weitet sich das verjüngende Rohr der Schnecke gegen Ende der Schnecke in Durchflussrichtung vorzugsweise wieder auf, wobei aber besonders bevorzugt die Auslassöffnung der Schnecke kleiner ist als die Einlassöffnung. Alternativ kann der Rohrdurchmesser auch konstant sein.

Beim erfindungsgemäßen Verfahren handelt es sich vorzugsweise um eine konvergente und insbesondere eine konvergent-divergente Düse.

Beim erfindungsgemäßen Verfahren setzt man vorzugsweise die Mischung zunächst mit einer Kreiselpumpe in rotierende Bewegung und beschleunigt anschließend die Mischung in der Schnecke beispielsweise weiter. Insbesondere leitet man anschließend die Mischung vorzugsweise durch das Rohr mit innenliegenden drallerzeugenden Formen.

Beim erfindungsgemäßen Verfahren weisen die drallerzeugenden Formen vorzugsweise zumindest teilweise Helicoidform auf. Das Rohr ist vorzugsweise senkrecht angeordnet. Dadurch kann ein Taylor-Couette-ähnlicher Wirbel erzeugt werden. Der Innendurchmesser des Rohrs liegt vorzugsweise in einem Bereich von 2 bis 10 cm. Die Länge des Rohrs liegt vorzugsweise in einem Bereich von 1 bis 3 m.

Beim erfindungsgemäßen Verfahren weist das Rohr der Schnecke an seinem kleinsten Durchmesser einen Durchmesser von höchstens 30% des Durchmessers am Einlass auf.

Beim erfindungsgemäßen Verfahren umgibt die Flüssigkeit vorzugsweise den Auslass der Düse. Vorzugsweise ist der Auslass der Düse insbesondere nicht in einer gasförmigen Umgebung angeordnet.

Nach dem dritten Schritt c. wird die einphasige phasenstabile Flüssigkeit vorzugsweise in einen Vorratsbehälter überführt.

Die hydrophile Flüssigkeit ist vorzugsweise Wasser. Die lipophile Flüssigkeit ist vorzugsweise ein fossiler Brennstoff, insbesondere Diesel oder Kerosin.

Das Gewichtsverhältnis zwischen hydrophiler Flüssigkeit und lipophiler Flüssigkeit liegt vorzugsweise in einem Bereich von 0,8:1 bis 1,2:1.

Das erfindungsgemäße Verfahren wird vorzugsweise bei Raumtemperatur und atmosphärischem Umgebungsdruck durchgeführt.

Der erste Schritt a. wird beispielsweise zumindest teilweise in einem Einfülltrichter durchgeführt. In diesem Einfülltrichter ist am schmalen Ende des Trichters beispielsweise eine Rückhaltevorrichtung wie ein Rückhaltesieb angeordnet. Über dieser Rückhaltevorrichtung sind in dem Trichter beispielsweise Kugeln angeordnet. Diese Kugeln können beispielsweise einen Durchmesser in einem Bereich von 5 bis 20 mm haben. Diese Kugeln können beispielsweise aus Metall und insbesondere aus Edelstahl sein. Diese Kugeln haben die Funktion, dass die beiden Flüssigkeiten allein durch den Einfüllvorgang schon gut durchmischt werden.

Die Innenwand der Schnecke kann beispielsweise metallisch und insbesondere bevorzugt aus Kupfer sein.

Um den Durchsatz durch die Schnecke zu optimieren, können mehrere Rohre und insbesondere 2 bis 3 Rohre parallel schneckenförmig angeordnet sein.

### Ausführungsbeispiel

Figur 1 zeigt einen typischen Versuchsaufbau für das erfindungsgemäße Verfahren. Die folgende konkrete Beschreibung des Ausführungsbeispiels beschränkt den Schutzbereich nicht und soll lediglich die Erfindung exemplarisch veranschaulichen.

Handelsübliches Kerosin und Wasser wurden im Gewichtsverhältnis 1:1 über übliche Zuführsysteme über Kreiselpumpenaggregate mit Druck aus den Tanks 1 und 2 in eine Mischkammer 8 überführt, die wie ein senkrecht angeordneter Trichter mit darin befindlichen Edelstahlkugeln mit einem Durchmesser von jeweils 11 mm ausgestaltet war. Die Edelstahlkugeln wurden über ein Rückhaltesieb in dem Trichter zurückgehalten. Durch den Druck und die Kugeln wurden die Flüssigkeiten miteinander emulgiert. Anschließend wurde die Emulsion in eine Kupferrohrschnecke 9 mit einem gleichbleibendem Rorhdurchmesser von 2 cm geleitet, wobei das Rohr wie eine sich verjüngende Helix ausgebildet war, die sich gegen Ende der Schnecke wieder aufweitet. Die Schnecke 9 hatte am oberen Ende einen Gesamtdurchmesser von 20 cm und am kleinsten Durchmesser einen Durchmesser von 5 cm. Am Auslass hatte die Schnecke 9 einen Durchmesser von 10 cm. Nach der Schnecke 9 wurde die Emulsion durch ein senkrecht angeordnetes Rohr 10 mit einem Durchmesser von 7 cm und einer Länge von 1,5 m und einer darin angeordneten helicoiden schneckenförmigen Ablenkvorrichtung (wie bei einem Schneckenextruder im Bereich der Kunststofftechnik) gepresst. Hiernach wurde die Flüssigkeit durch Düsen in einen Behälter 11 mit der Flüssigkeit gepresst. Durch den schlagartigen Druckunterschied beim Austritt aus den Düsen und die hohe Geschwindigkeit der Flüssigkeit (auch der Rotationsgeschwindigkeit) kam es zur Kavitation. Es entstanden Kavitationsblasen, die anschließend sofort wieder implodierten. Dabei entstand eine einphasige phasenstabile Flüssigkeit, die offenbar kein Wasser mehr enthielt und einen sehr guten Brennwert hatte. Die Flüssigkeit wurde anschließend in einen Produktbehälter 12 überführt.

Der Brennwert des eingesetzten Kerosins lag bei 43,596 kJ/kg. Der Brennwert der erhaltenen Flüssigkeit lag bei 43,343 kJ/kg.

In der erhaltenen Flüssigkeit konnte mit Infrarotspektroskopie (Figur 2) kein Anzeichen von Wasser festgestellt werden. Die charakteristischen breiten OH Banden bei etwa 3300 bis 3400 cm⁻¹ fehlten.

### Bezugszeichenliste

- 1: Dieseltank
- 2: Wassertank
- 3: Kugelabsperrventile
- 4: Kreiselpumpenaggregat
- 5: Rückschlagklappe
- 6: Staurohrmesssystem
- 7: Dreiwegeregelventile
- 8: Mischkammer
- 9: Schnecke
- 10: Rohr mit innenliegenden drallerzeugenden Formen
- 11: Kavitationskammer (Behälter)
- 12: Produkttank
- 13: Entlüftung

## Patentansprüche

1. Verfahren zur Herstellung einer einphasigen phasenstabilen Flüssigkeit, bei dem man
a. in einem ersten Schritt eine lipophile Flüssigkeit mit einer hydrophilen Flüssigkeit vermischt, so dass eine Mischung der Flüssigkeiten entsteht,
b. in einem zweiten Schritt den statischen Druck der Mischung unter den Dampfdruck zumindest einer der Flüssigkeiten bringt, so dass Kavitationsblasen entstehen, und
c. in einem dritten Schritt die Kavitationsblasen implodieren lässt, wobei eine einphasige phasenstabile Flüssigkeit entsteht,
**dadurch gekennzeichnet, dass**
man die rotierende Bewegung der Mischung durch eine Schnecke (9) mit einem spiralförmigen sich verjüngenden Rohr erzeugt, dass man die Mischung vor dem zweiten Schritt in eine rotierende Bewegung versetzt, und dass das Rohr der Schnecke (9) an seinem kleinsten Durchmesser einen Durchmesser von höchstens 30% des Durchmessers am Einlass aufweist.

2. Verfahren gemäß Anspruch 1, **dadurch gekennzeichnet, dass** man die Absenkung des statischen Drucks im zweiten Schritt durch den Auslass der Mischung aus einer Düse bewirkt.

3. Verfahren gemäß Anspruch 1, **dadurch gekennzeichnet, dass** das sich verjüngende Rohr der Schnecke (9) sich gegen Ende der Schnecke (9) in Durchflussrichtung wieder aufweitet, wobei aber besonders bevorzugt die Auslassöffnung der Schnecke (9) kleiner ist als die Einlassöffnung.

4. Verfahren gemäß einem der Ansprüche 1 bis 3, **dadurch gekennzeichnet, dass** es sich um eine konvergente und insbesondere eine konvergent-divergente Düse handelt.

5. Verfahren gemäß einem der Ansprüche 1 bis 4, **dadurch gekennzeichnet, dass** man die Mischung zunächst mit einer Kreiselpumpe (4) in rotierende Bewegung setzt und anschließend die Mischung in der Schnecke (9) weiter beschleunigt, insbesondere anschließend die Mischung durch das Rohr (10) mit innenliegenden drallerzeugenden Formen leitet.

6. Verfahren gemäß einem der Ansprüche 1 bis 5, **dadurch gekennzeichnet, dass** die drallerzeugenden Formen zumindest teilweise Helicoidform aufweisen.

7. Verfahren gemäß einem der Ansprüche 1 bis 6, **dadurch gekennzeichnet, dass** die Flüssigkeit den Auslass der Düse umgibt und der Auslass der Düse insbesondere nicht in einer gasförmigen Umgebung angeordnet ist.

## Claims

1. A method for preparing a one-phase phase-stable liquid, wherein
a. in a first step a lipophilic liquid is mixed with a hydrophilic liquid to form a mixture of the liquids,
b. in a second step the static pressure of the mixture is decreased below the vapour pressure of at least one of the liquids such that cavitation bubbles are formed and
c. in a third step the cavitation bubbles are allowed to implode to form a one-phase phase-stable liquid,
**characterised in that**
a rotating movement of the mixture is generated by a screw (9) with a helically tapering tube, that
the mixture is set in a rotary motion before the second step and that
at its smallest diameter the tube of the screw (9) has a diameter not exceeding 30% of its diameter at the inlet.

2. The method according to claim 1, **characterised in that** the static pressure decrease in the second step is created by discharging the mixture from a nozzle.

3. The method according to claim 1, **characterised in that** the helically tapering tube of the screw (9) expands again at the end of the screw (9) in flow direction, wherein, however, particularly preferably the outlet port of the screw (9) is smaller than its inlet port.

4. The method according to any one of claims 1 to 3, **characterised in that** the nozzle is convergent and in particular convergent-divergent.

5. The method according to any one of claims 1 to 4, **characterised in that** the mixture is first set in a rotary motion by a centrifugal pump (4) and the mixture is subsequently further accelerated in the screw (9), in particular the mixture is subsequently passed through the tube (10) having internal swirl-generating shapes.

6. The method according to any one of claims 1 to 5, **characterised in that** the swirl-generating shapes are at least partially helicoid-shaped.

7. The method according to any one of claims 1 to 6, **characterised in that** the liquid surrounds the nozzle outlet and the nozzle outlet is in particular not disposed in a gaseous environment.

## Revendications

1. Procédé de production d'un liquide monophasique stable, dans lequel
a. dans une première étape, on mélange un liquide lipophile avec un liquide hydrophile de sorte à obtenir un mélange de ces liquides,
b. dans une seconde étape, on abaisse la pression statique du mélange en dessous de la pression de vapeur de l'un au moins des liquides de façon à former des bulles de cavitation, et
c. dans une troisième étape, on laisse imploser les bulles de cavitation afin d'obtenir un liquide monophasique stable,
**caractérisé en ce qu'**on produit le mouvement rotatif du mélange au moyen d'une vis sans fin (9) comportant un tube hélicoïdal effilé, qu'on met le mélange en mouvement rotatif avant la seconde étape, et **en ce que** le tube de la vis sans fin (9) a, au niveau de son plus petit diamètre, un diamètre correspondant au maximum à 30 % du diamètre à l'entrée.

2. Procédé selon la revendication 1, **caractérisé en ce qu'**on engendre la réduction de la pression statique dans la seconde étape par la sortie du mélange à partir d'une buse.

3. Procédé selon la revendication 1, **caractérisé en ce que** le tube effilé de la vis sans fin (9) s'élargit à nouveau vers la fin de la vis sans fin (9) dans la direction du flux, mais de manière particulièrement préférée, l'orifice de sortie de la vis sans fin (9) étant plus petit que l'orifice d'entrée.

4. Procédé selon l'une quelconque des revendications 1 à 3, **caractérisé en ce que** la buse est une buse convergente et notamment une buse convergente-divergente.

5. Procédé selon l'une quelconque des revendications 1 à 4, **caractérisé en ce qu'**on met d'abord le mélange en mouvement rotatif au moyen d'une pompe centrifuge (4) et qu'on accélère ensuite le mélange dans la vis sans fin (9), notamment qu'on dirige ensuite le mélange au travers du tube (10) comportant des formes intérieures générant un tourbillon.

6. Procédé selon l'une quelconque des revendications 1 à 5, **caractérisé en ce que** les formes générant un tourbillon comportent au moins en partie une forme hélicoïdale.

7. Procédé selon l'une quelconque des revendications 1 à 6, **caractérisé en ce que** le liquide entoure la sortie de la buse et la sortie de la buse n'est notamment pas disposée dans un environnement gazeux.
